# FASCICULE DE BREVET EUROPEEN

(11) **EP 2 814 723 B1**
(45) Date de publication et mention de la délivrance du brevet: **20.04.2016**
(21) Numéro de dépôt: 13704452.5
(22) Date de dépôt: 15.02.2013
(51) Int. Cl.: B63G 8/39, G10K 11/00

(54) **STRUCTURE DE SOUS-MARIN COMPORTANT UN BAFFLE ACOUSTIQUE POUR L'INTEGRATION D'UNE ANTENNE DE RECEPTION SONAR SUR UNE COQUE MINCE**
UNTERWASSERSTRUKTUR MIT EINER AKUSTISCHEN ABLENKPLATTE ZUR INTEGRATION EINER SONAREMPFANGSANTENNE AUF EINER DÜNNEN SCHALE
SUBMARINE STRUCTURE COMPRISING A SOUND BAFFLE, FOR THE INTEGRATION OF A SONAR RECEIVING ANTENNA ON A THIN SHELL

(30) Priorité: 17.02.2012 FR 1251494
(43) Date de publication de la demande: 24.12.2014
(73) Titulaire: DCNS, 75015 Paris (FR)
(72) Inventeur: AUDOLY, Christian, F-83500 La Seyne sur Mer (FR); REYNARD, François, F-83140 Six-Fours-les-Plages (FR)
(74) Mandataire: Blot, Philippe Robert Emile
(86) Numéro de dépôt international: PCT/EP2013/053095
(87) Numéro de publication internationale: WO 2013/121007

(56) Documents cités:
- FR-A1- 2 691 596
- FR-A1- 2 720 590
- US-A- 5 420 825

## Description

La présente invention concerne une structure de sous-marin comportant un baffle acoustique pour l'intégration d'une antenne de réception sonar sur une coque mince.

Plus particulièrement, l'invention se rapporte à une structure de sous-marin qui comporte une coque interne épaisse dite coque « résistante » et une coque externe mince et sur les flancs de laquelle sont placés des moyens en forme d'antenne de réception sonar.

Des structures de sous-marin équipées de ce type d'antennes sont déjà connues dans l'état de la technique.

Ainsi, on pourra par exemple se reporter au document FR 2 720 590, en particulier à la figure 1 de ce document, qui décrit une antenne acoustique de flanc pour des sous-marins.

L'antenne acoustique est placée sur la coque épaisse d'un sous-marin et entre en contact de l'eau par l'intermédiaire d'ouvertures pratiquées dans la coque mince de ce sous-marin.

Les capteurs de l'antenne sont fixés à la surface d'une plaque métallique formant un réflecteur dur, et viennent affleurer au niveau de la coque mince. Des réflecteurs absorbants de type mou sont fixés sur la face intérieure de la plaque métallique, et des réflecteurs absorbants formés de tubes souples noyés dans une matrice molle sont fixés sur la surface extérieure de la coque épaisse.

L'hétérogénéité et l'épaisseur d'une telle structure se traduisent par le fait qu'elle est compliquée à mettre en oeuvre, ce qui entraîne un coût de fabrication élevé.

D'autre part, l'antenne acoustique décrite dans ce document est conçue pour être intégrée sur une coque épaisse, et ne peut être intégrée sur une coque mince du fait de sa complexité et de son épaisseur.

Le but de l'invention est de remédier à ces inconvénients et de proposer une structure de sous-marin comportant un baffle acoustique pour l'intégration d'une antenne de réception sonar sur une coque mince qui soit de conception simple et qui soit peu coûteuse à mettre en oeuvre.

A cet effet, l'invention a pour objet une structure de sous-marin comportant une coque interne épaisse et une coque externe mince et sur les flancs de laquelle sont placés des moyens en forme d'antenne de réception sonar, caractérisée en ce que les moyens en forme d'antenne de réception sonar comportent des moyens en forme de récepteur fixés sur la surface externe de la coque mince et des moyens formant baffle acoustique fixés sur la surface interne de la coque mince, en regard des moyens en forme de récepteur.

Selon d'autres caractéristiques de l'invention prises seules ou en combinaison :
- les moyens formant baffle acoustique comportent une structure composite comprenant au moins une plaque formant un réflecteur dur et une barrière acoustique formant un réflecteur mou ;
- des raidisseurs sont disposés sur la surface interne de la coque mince, et les moyens formant baffle acoustique sont répartis en modules disposés entre les raidisseurs de la coque mince ;
- la plaque formant un réflecteur dur est une plaque métallique ;
- la plaque formant un réflecteur dur comprend une couche de matériau viscoélastique ;
- la plaque formant le réflecteur dur est fixée sur la surface interne de la coque mince et la barrière acoustique formant le réflecteur mou est fixée sur ladite plaque ;
- la plaque formant un réflecteur dur présente une épaisseur comprise entre 5 et 50 mm;
- la barrière acoustique formant réflecteur mou présente une épaisseur comprise entre 20 et 100 mm ;
- les moyens formant baffle acoustique sont fixés sur la coque externe mince par l'intermédiaire de moyens de serrage contre celle-ci ;
- les moyens formant baffle acoustique sont fixés sur la coque externe mince par l'intermédiaire de moyens de collage.

L'invention sera mieux comprise à l'aide de la description qui va suivre, donnée uniquement à titre d'exemple et faite en se référant au dessin annexé représentant une vue en coupe d'une partie de structure de sous-marin intégrant une antenne de réception sonar selon l'invention.

On a en effet illustré sur cette figure, une portion de structure de sous-marin désignée par la référence générale 1.

De façon classique, cette structure de sous-marin 1 comprend une coque interne épaisse désignée par la référence générale 2 et une coque externe mince désignée par la référence générale 3.

Selon l'invention, la coque externe mince 3 est munie sur sa surface externe de moyens en forme d'antenne de réception sonar. Ces moyens en forme d'antenne de réception sonar comprennent des moyens en forme de récepteur désignés par la référence générale 4.

Dans l'exemple illustré, les moyens en forme de récepteur 4 peuvent comporter des modules d'antenne répartis le long de la surface extérieure de la coque mince 3 sur les flancs de la structure du sous-marin, et dans lesquels sont disposés par exemple des capteurs acoustiques de façon classique.

Comme cela est également illustré, les moyens en forme d'antenne de réception sonar comportent sur la surface interne de la coque mince 3 des moyens formant baffle acoustique désignés par la référence générale 5, disposés en regard des moyens en forme de récepteur 4.

Ces moyens formant baffle acoustique 5 comportent une structure composite comprenant au moins une plaque formant un réflecteur dur, désignée par la référence générale 6 et une barrière acoustique formant réflecteur mou, désignée par la référence générale 7.

Des raidisseurs, désignés par la référence générale 8, peuvent être disposés sur la surface interne de la coque mince 3.

Sur l'exemple illustré, les raidisseurs 8 sont régulièrement répartis sur ladite surface interne de la coque mince 3, et les moyens formant baffle acoustique 5 sont répartis en modules disposés entre les raidisseurs 8 de la coque mince 3.

Avantageusement, la plaque 6 formant réflecteur dur est une plaque métallique.

De manière préférentielle, la plaque 6 est constituée par le même matériau que celui qui constitue la coque mince 3.

De manière générale, tout matériau dont la masse volumique est nettement supérieure à celle de l'eau convient pour constituer la plaque 6.

La plaque 6 peut, par exemple, comprendre une couche de matériau viscoélastique. Ce type de structure permet d'augmenter l'amortissement structural du dispositif, et donc de réduire le bruit perturbateur susceptible de limiter les performances des moyens formant baffle acoustique 5.

Dans l'exemple illustré sur la figure annexée, la plaque 6 formant le réflecteur dur est fixée sur la surface interne de la coque mince 3, et la barrière acoustique 7 formant le réflecteur mou est fixée sur la plaque 6.

On notera que la plaque 6 formant le réflecteur dur présente une épaisseur comprise entre 5 et 50 mm.

On notera également que la barrière acoustique 7 formant le réflecteur mou présente une épaisseur avantageusement comprise entre 20 et 100 mm.

De manière générale, les épaisseurs de la plaque 6 formant le réflecteur dur et de la barrière acoustique 7 formant le réflecteur mou sont déterminées en fonction de la plage de fréquence pour laquelle la performance des moyens formant baffle acoustique 5 est optimisée.

La barrière acoustique 7 formant le réflecteur mou est constituée, par exemple, par un matériau présentant une impédance acoustique très inférieure à celle de l'eau. De manière générale, la barrière acoustique 7 formant le réflecteur mou est constituée par un matériau présentant une forte rupture d'impédance avec l'eau.

Enfin, les moyens formant baffle acoustique 5 sont fixés sur la coque externe mince 3 par l'intermédiaire de moyens de serrage contre celle-ci.

En variante, les moyens formant baffle acoustique 5 sont fixés sur la coque externe mince 3 par l'intermédiaire de moyens de collage.

On conçoit alors qu'une telle structure permet de résoudre les différents problèmes évoqués précédemment.

En effet, la participation de la coque mince à l'épaisseur des moyens formant baffle acoustique 5 permet de limiter le surcroît de masse au juste nécessaire par rapport aux solutions décrites dans l'art antérieur précédemment mentionné.

Par ailleurs, cette structure n'induit pas de protubérance externe qui pourrait perturber l'hydrodynamisme du sous-marin.

Enfin, la présence des moyens formant baffle acoustique 5 permet d'assurer une réponse acoustique correcte des moyens en forme de récepteur 4.

Il va de soi bien entendu que d'autres modes de réalisation encore peuvent être envisagés.

Ainsi une telle structure peut être montée lors de la construction d'un sous-marin neuf ou intégrée à un sous-marin en refonte, par l'intermédiaire de moyens de serrage par exemple à vis ou autres contre la coque mince ou par l'intermédiaire de moyens de collage.

## Revendications

1. Structure de sous-marin (1) comportant une coque interne épaisse (2) et une coque externe mince (3) et sur les flancs de laquelle sont placés des moyens en forme d'antenne de réception sonar, **caractérisée en ce que** les moyens en forme d'antenne de réception sonar comportent des moyens en forme de récepteur (4) fixés sur la surface externe de la coque mince (3) et des moyens formant baffle acoustique (5) fixés sur la surface interne de la coque mince (3), en regard des moyens en forme de récepteur (4).

2. Structure (1) selon la revendication 1, **caractérisée en ce que** les moyens formant baffle acoustique (5) comportent une structure composite comprenant au moins une plaque (6) formant un réflecteur dur et une barrière acoustique (7) formant un réflecteur mou.

3. Structure (1) selon la revendication 1 ou 2, caractérisée en que des raidisseurs (8) sont disposés sur la surface interne de la coque mince (3), et en ce que les moyens formant baffle acoustique (5) sont répartis en modules disposés entre les raidisseurs (8) de la coque mince (3).

4. Structure (1) selon la revendication 2 ou 3, **caractérisée en ce que** la plaque (6) formant un réflecteur dur est une plaque métallique.

5. Structure (1) selon l'une quelconque des revendications 2 à 4, **caractérisée en ce que** la plaque (6) formant un réflecteur dur comprend une couche de matériau viscoélastique.

6. Structure (1) selon l'une quelconque des revendications 2 à 5, **caractérisée en ce que** la plaque (6) formant le réflecteur dur est fixée sur la surface interne de la coque mince (3) et **en ce que** la barrière acoustique (7) formant le réflecteur mou est fixée sur ladite plaque (6).

7. Structure (1) selon l'une quelconque des revendications 2 à 6, **caractérisée en ce que** la plaque (6) formant un réflecteur dur présente une épaisseur comprise entre 5 et 50 mm.

8. Structure (1) selon l'une quelconque des revendications 2 à 7, **caractérisée en ce que** la barrière acoustique (7) formant réflecteur mou présente une épaisseur comprise entre 20 et 100 mm.

9. Structure (1) selon l'une quelconque des revendications précédentes, **caractérisée en ce que** les moyens formant baffle acoustique (5) sont fixés sur la coque externe mince (3) par l'intermédiaire de moyens de serrage contre celle-ci.

10. Structure (1) selon l'une quelconque des revendications 1 à 8, **caractérisée en ce que** les moyens formant baffle acoustique (5) sont fixés sur la coque externe mince (3) par l'intermédiaire de moyens de collage.

## Patentansprüche

1. Unterwasserstruktur (1), welche eine dicke innere Schale (2) und eine dünne äußere Schale (3) aufweist und an deren Seiten Mittel in Form einer Sonar-Empfangsantenne angeordnet sind, **dadurch gekennzeichnet, dass** die Mittel in Form einer Sonar-Empfangsantenne Mittel in Form eines Empfängers (4), die an der äußeren Fläche der dünnen Schale (3) befestigt sind, und Mittel aufweisen, die eine akustische Box (5) bilden, die an der inneren Fläche der dünnen Schale (3) gegenüberliegend zu den Mitteln in Form eines Empfängers (4) befestigt sind.

2. Struktur (1) gemäß Anspruch 1, **dadurch gekennzeichnet, dass** die Mittel, die eine akustische Box (5) bilden, eine Verbundstruktur aufweisen, die wenigstens eine Platte (6), die einen harten Reflektor bildet, und eine akustische Barriere (7) aufweist, die einen weichen Reflektor bildet.

3. Struktur (1) gemäß Anspruch 1 oder 2, **dadurch gekennzeichnet, dass** Versteifungen (8) an der inneren Fläche der dünnen Schale (3) angeordnet sind und dass die Mittel, die eine akustische Box (5) bilden, in Modulen verteilt sind, die zwischen den Versteifungen (8) der dünnen Schale (3) angeordnet sind.

4. Struktur (1) gemäß Anspruch 2 oder 3, **dadurch gekennzeichnet, dass** die Platte (6), die einen harten Reflektor bildet, eine Metallplatte ist.

5. Struktur (1) gemäß irgendeinem der Ansprüche 2 bis 4, **dadurch gekennzeichnet, dass** die Platte (6), die einen harten Reflektor bildet, eine Schicht aus viskoelastischem Material aufweist.

6. Struktur (1) gemäß irgendeinem der Ansprüche 2 bis 5, **dadurch gekennzeichnet, dass** die Platte (6), die den harten Reflektor bildet, an der inneren Fläche der dünnen Schicht (3) befestigt ist und dass die akustische Barriere (7), die den weichen Reflektor bildet, an der Platte (6) befestigt ist.

7. Struktur (1) gemäß irgendeinem der Ansprüche 2 bis 6, **dadurch gekennzeichnet, dass** die Platte (6), die einen harten Reflektor bildet, eine Dicke hat, die zwischen 5 und 50mm liegt.

8. Struktur (1) gemäß irgendeinem der Ansprüche 2 bis 7, **dadurch gekennzeichnet, dass** die akustische Barriere (7), die einen weichen Reflektor bildet, eine Dicke hat, die zwischen 20 und 100mm liegt.

9. Struktur (1) gemäß irgendeinem der vorhergehenden Ansprüche, **dadurch gekennzeichnet, dass** die Mittel, die eine akustische Box (5) bilden, an der dünnen Schicht (3) befestigt sind durch Zwischenanordnung von Mitteln zum Festspannen gegen dieselbe.

10. Struktur (1) gemäß irgendeinem der Ansprüche 1 bis 8, **dadurch gekennzeichnet, dass** die Mittel, die eine akustische Box (5) bilden, an der äußeren Schale (3) befestigt sind durch Zwischenanordnung von Klebemitteln.

## Claims

1. A submarine structure (1) including a thick inner shell (2) and a thin outer shell (3), with sonar receiving antenna means being placed on the sides of said structure, **characterized in that** the sonar receiving antenna means comprise receiver means (4) secured to the outer surface of the thin shell (3) and sound baffle means (5) secured to the inner surface of the thin shell (3) facing the receiver means (4).

2. The structure (1) according to claim 1, **characterized in that** the sound baffle means (5) include a composite structure comprising at least one plate (6) forming a hard reflector and a sound barrier (7) forming a soft reflector.

3. The structure (1) according to claim 1 or 2, **characterized in that** stiffeners (8) are positioned on the inner surface of the thin shell (3), and **in that** the sound barrier means (5) are distributed in modules positioned between the stiffeners (8) of the thin shell (3).

4. The structure (1) according to claim 2 or 3, **characterized in that** the hard reflector plate (6) is a metal plate.

5. The structure (1) according to any one of claims 2 to 4, **characterized in that** the hard reflector plate (6) comprises a layer of viscoelastic metal.

6. The structure (1) according to any one of claims 2 to 5, **characterized in that** the hard reflector plate (6) is fastened on the inner surface of the thin shell (3) and **in that** the sound barrier (7) forming the soft reflector is fastened on said plate (6).

7. The structure (1) according to any one of claims 2 to 6, **characterized in that** the hard reflector plate (6) has a thickness comprised between 5 and 50 mm.

8. The structure (1) according to any one of claims 2 to 7, **characterized in that** the soft reflector sound barrier (7) has a thickness comprised between 20 and 100 mm.

9. The structure (1) according to any one of the preceding claims, **characterized in that** the sound baffle means (5) are fastened on the thin outer shell (3) using means for gripping against the latter.

10. The structure (1) according to any one of claims 1 to 8, **characterized in that** the sound baffle means (5) are fastened on the thin outer shell (3) using gluing means.
